# FASCICULE DE BREVET EUROPEEN

(11) **EP 0 517 638 B1**
(45) Date de publication et mention de la délivrance du brevet: **23.08.1995**
(21) Numéro de dépôt: 92450007.7
(22) Date de dépôt: 03.06.1992
(51) Int. Cl.: H05H 1/28

(54) **Tuyère modulaire à refroidissement par film d'eau notamment pour essais à haute température d'éprouvettes ou analogues**
Durch Wasserfilm gekühlte Modulardüse, insbesondere für Hochtemperaturtests von Proben oder ähnlichem
Water-film-cooled modular nozzle especially for high-temperature tests of specimens or the like

(30) Priorité: 07.06.1991 FR 9107188
(43) Date de publication de la demande: 09.12.1992
(73) Titulaire: AEROSPATIALE Société Nationale Industrielle, 75781 Paris Cédex 16 (FR)
(72) Inventeur: Feuillerat, Jean, F-33000 Bordeaux (FR); Leroux, René Gabriel Germain Moise, F-33700 Merignac (FR)
(74) Mandataire: Thébault, Jean-Louis

(56) Documents cités:
- FR-A- 1 368 255
- FR-A- 2 450 029
- US-A- 3 149 222
- US-A- 3 803 380
- US-A- 4 577 461

## Description

La présente invention a trait à une nouvelle technologie de réalisation d'une tuyère destinée notamment à des essais à haute température d'éprouvettes ou analogues, en particulier de matériaux devant résister à des fortes sollicitations, notamment thermiques et en pression.

L'invention vise plus particulièrement, bien que non exclusivement, les tuyères à plasma disposées en sortie de générateurs à plasma susceptibles de délivrer, suivant les spécifications d'essai, des pressions statiques d'essai pouvant atteindre et dépasser 10⁷ Pa (100 bars) et des enthalpies génératrices réduites atteignant 170 et davantage.

Plus précisément encore, l'invention vise les tuyères, notamment du type ci-dessus, comportant un divergent de longueur relativement importante, de l'ordre de plusieurs dizaines de centimètres, et de forme aplatie avec une section du type superelliptique.

Ces tuyères ont, en particulier pour ce qui concerne le divergent, un profil complexe et, de ce fait, posent des problèmes de fabrication.

Les flux thermiques très importants posent également des problèmes d'échauffement des tuyères et de dilatation qu'il convient de maîtriser.

L'invention a pour but de proposer une nouvelle technologie de réalisation de tuyères en particulier du type ci-dessus, assurant une fabrication sans problème et maîtrisant les phénomènes d'échauffement et leurs conséquences.

A cet effet, l'invention a pour objet une tuyère modulaire à refroidissement par film d'eau, notamment pour essais à haute température d'éprouvettes ou analogues, du type comprenant un divergent de longueur relativement importante par rapport au diamètre du col et, en particulier, de section aplatie du genre superelliptique ou analogue, caractérisée en ce qu'elle est constituée d'un tronçon métallique comportant le convergent, le col et le début du divergent et d'un ou plusieurs tronçons de divergent également métalliques, les divers tronçons étant assemblés bout à bout, et en ce que la paroi externe de chaque tronçon de tuyère est refroidie indépendamment par un film mince d'eau ou autre fluide de refroidissement approprié, circulant à grande vitesse et confiné contre ladite paroi par un séparateur de forme appropriée, l'ensemble des tronçons de tuyère et des séparateurs associés étant enfermés dans une enveloppe externe fixe, coaxiale à la tuyère et définissant au droit de chaque tronçon une chambre de circulation du fluide de refroidissement indépendante dans laquelle est disposé ledit séparateur, l'agencement étant tel qu'un jeu selon l'axe longitudinal dudit ensemble vis à vis de ladite enveloppe externe est autorisé en vue d'absorber la dilatation thermique de la tuyère.

L'enveloppe externe est par exemple constituée d'autant de tronçons que de tronçons de tuyère et les tronçons de tuyère, une fois assemblés, définissent, aux deux extrémités et aux jonctions inter-tronçons, des collerettes radiales en appui glissant contre des parois internes à génératrices parallèles à l'axe de la tuyère, ménagées dans les tronçons correspondants de l'enveloppe.

De préférence, la solidarisation de l'ensemble rigide des tronçons de tuyère vis à vis de l'enveloppe est assurée au droit du tronçon de l'extrémité aval.

Chaque chambre de circulation du fluide de refroidissement comporte un séparateur en deux demi-parties, mobile axialement en même temps que le tronçon de tuyère considéré, grâce à des pions de calage interposés entre lui et, d'une part, les parois radiales desdites collerettes des tronçons de tuyère et, d'autre part, les tronçons d'enveloppe respectifs, lesdits pions conférant une épaisseur constante déterminé audit film mince de fluide de refroidissement, essentiellement au droit de la paroi interne de chaque tronçon de tuyère, chaque tronçon d'enveloppe étant muni des arrivées et sorties appropriées de fluide de refroidissement.

Ladite solidarisation de l'ensemble des tronçons de tuyère vis à vis de l'enveloppe externe, au droit du tronçon d'extrémité aval, est obtenue par exemple par une clavette annulaire interposée entre le tronçon aval de l'enveloppe et le séparateur associé, des passages étant ménagés dans ladite clavette pour la circulation du fluide de refroidissement, le calage latéral de l'ensemble des tronçons de tuyère et de leurs séparateurs associés, vis à vis de l'enveloppe, étant assuré par un pion solidaire du séparateur de l'extrémité aval, engagé dans une boutonnière parallèle à l'axe de la tuyère, ménagée dans la paroi interne du tronçon d'enveloppe considéré.

Pour une meilleure étanchéité entre la tuyère et son enveloppe, aux deux extrémités de l'ensemble, le pourtour des collerettes d'extrémité de la tuyère sont avantageusement pourvus d'un retour interne augmentant la surface de contact avec les parois internes réceptrices de l'enveloppe, des joints d'étanchéité étant disposés au droit de ladite surface de contact et les séparateurs des deux tronçons d'extrémité sont réalisés en deux parties s'emboîtant pour permettre l'engagement du séparateur sous lesdits retours.

Avantageusement, la paroi externe des tronçons de tuyère est munie, au moins au droit des éventuelles parties sensiblement planes, de nervures de raidissage chevauchées par les séparateurs qui sont conformés à cet effet.

Les divers tronçons de tuyère sont par exemple réalisés en alliage de cuivre et avantageusement usinés par électro-érosion.

Dans le cas d'une tuyère présentant une partie plane dans la zone aval de son divergent, cette zone peut être munie d'une plaque froide ou d'une plaque chaude amovible, destinées, lors d'essais particuliers, la première, à accroître localement le refroidissement de la tuyère et, la seconde, à réduire localement le refroidissement, ces plaques étant disposées dans la continuité de ladite partie plane sur le tronçon d'extrémité aval de la tuyère et éventuellement le tronçon précédent, la face supérieure de ladite plaque froide ou chaude formant avantageusement avec la face frontale associée de l'extrémité aval de la tuyère un angle inférieur à 90° afin de réaliser des essais du type "planche plane" à incidence négative.

D'autres caractéristiques et avantages ressortiront de la description qui va suivre d'un mode de réalisation d'une tuyère selon l'invention, description donnée à titre d'exemple uniquement et en regard des dessins annexés sur lesquels :
- Figure 1 est une demi-coupe axiale d'une tuyère selon l'invention, du type à divergent à section superelliptique, la coupe étant suivant le petit axe;
- Figure 2 est une demi-coupe axiale de la même tuyère mais suivant le grand axe ;
- Figure 3 est une demi-section transversale du divergent de la tuyère à hauteur des lignes III-III des figures 1 et 2 ;
- Figure 4 est une coupe axiale partielle et suivant le petit axe de la partie inférieure de la tuyère de la figure 1, illustrant une variante équipée d'une plaque froide, et
- Figure 5 est une vue partielle d'une plaque chaude susceptible d'être substituée à la plaque froide de la figure 4.

Sur les figures 1 et 2 on a représenté une tuyère à divergent à section du type superelliptique.

Ce type de tuyère, décrit dans EP-A-0 515 295 (la demande de brevet français FR-A-91 06423 déposée par la Demanderesse), comporte un convergent 1 très court, de l'ordre de quelques centimètres au plus, un col 2 et un divergent 3 très allongé par rapport au diamètre du col, de l'ordre de plusieurs dizaines de centimètres, la section du divergent étant de type superelliptique, la forme (demi-section) étant représentée en figure 3, c'est-à-dire relativement aplatie et s'appuyant sur deux génératrices rectilignes définies par deux plans à angle droit contenant l'axe 4 de la tuyère, l'une, dénommée génératrice de petit axe et symbolisée en 5 sur les figures 1 et 3 et, l'autre, dénommée génératrice de grand axe et symbolisée en 6 sur les figures 2 et 3.

Dans le mode de réalisation représenté la tuyère est constituée de quatre tronçons assemblés bout à bout, à savoir, un tronçon d'extrémité amont T_{AM} définissant le convergent 1, la région du col 2 et le début du divergent 3, un tronçon intermédiaire amont T_{IM}, un tronçon intermédiaire aval T_{IV} et un tronçon d'extrémité aval T_{AV}.

Chaque tronçon comporte à chaque extrémité une collerette radiale permettant l'assemblage des tronçons entre eux et définissant aux deux extrémités de la tuyère les faces frontale et arrière de cette dernière.

Plus précisément, le tronçon amont T_{AM} comporte une collerette 7 présentant à son pourtour un retour 8 définissant une portée extérieure dont les génératrices sont parallèles à l'axe de la tuyère, ladite collerette 7 constituant la face arrière de la tuyère. L'autre extrémité du tronçon T_{AM} comporte une collerette radiale 9 munie également d'un retour 10 définissant une portée extérieure dont les génératrices sont parallèles à l'axe de la tuyère et servant d'épaulement à la collerette radiale 11 du tronçon suivant T_{IM}.

La jonction entre les tronçons T_{IM}, T_{IV} et T_{AV} sont réalisées de la même manière par des collerettes radiales 12,13,14 et 15 et des retours 16 et 17 définissant des portées extérieures similaires à celles des retours 8 et 10.

Le nez de la tuyère est défini par une collerette radiale 18 munie d'un retour interne 19 définissant une portée extérieure similaire à celle des retours 8,10,16 et 17.

Les divers retours 8,10,16,17,19 sont étagés en diamètre pour tenir compte de l'élargissement du divergent.

L'assemblage des tronçons est obtenu par des vis, telles que celle représentée en 20 sur la figure 2, engagés dans les collerettes en regard et régulièrement distribués à la périphérie et le calage en rotation est réalisé par des pions, tels que celui représenté en 21 sur la figure 2, agencés de la même manière que les vis 20.

Les tronçons T_{AM}, T_{IM}, T_{IV} et T_{AV} forment ainsi un ensemble rigide qui peut coulisser axialement à l'intérieur d'une enveloppe externe rigide constituée d'autant de tronçons que de tronçons de tuyère.

Au tronçon T_{AM} correspond un tronçon d'enveloppe E_{AM} muni à ses deux extrémités de deux portées intérieures 22 et 23 à génératrices parallèles à l'axe de la tuyère, en contact avec les retours 8 et 10 respectivement. Au tronçon T_{IM} correspond un tronçon d'enveloppe E_{IM} fixé au tronçon E_{AM} et définissant une portée intérieure 24 de même nature que les portées 22,23 et en contact avec le retour 16.

Le tronçon d'enveloppe E_{IV} est similaire au tronçon E_{IM} et comporte une portée interne 25 en contact avec le retour 17.

Le tronçon d'enveloppe d'extrémité aval est défini par une partie E_{AV} fixée au tronçon précédent E_{IV} et par une couronne de montage 26 fixée à ladite partie E_{AV} par des vis telles que celle représentée en 27 sur la figure 2 et définissant une portée interne 28 à génératrices parallèles à l'axe de la tuyère et en contact avec le retour 19 du nez de tuyère.

Des joints d'étanchéité sont prévus entre les retours 7,10,16,17,19 et les portées réceptrices des éléments d'enveloppe ainsi qu'entre les paires de collerettes 9,11 ; 12,13 et 14,15.

La couronne 26 est destinée au montage de la tuyère sur une structure porteuse externe non représentée et est le seul point de fixation de l'enveloppe de la tuyère. On décrira plus loin la fixation de l'ensemble des tronçons de tuyère vis à vis de ladite enveloppe.

Chaque tronçon d'enveloppe E_{AM}, E_{IM}, E_{IV} et E_{AV} définit avec le tronçon de tuyère correspondant une chambre de refroidissement de la paroi interne de la tuyère.

Il existe ainsi quatre chambres de refroidissement indépendantes, respectivement 29,30,31 et 32 dans lesquelles sont crées des films minces d'eau de refroidissement au droit des faces externes des parties de tronçon constituant la paroi de la tuyère, à l'aide de pièces de configuration appropriée appelées séparateurs.

Dans chaque chambre de refroidissement 29,30,21,32, un séparateur, respectivement 33 à 36, divise la chambre en une zone amont (côté col de la tuyère), respectivement 29a à 32a, et une zone aval 29b à 32b.

La zone amont communique, par un passage ménagé dans l'enveloppe externe, respectivement 37 à 40, de préférence avec plusieurs sources indépendantes d'eau ou autre fluide de refroidissement, cependant que la zone aval communique par un second passage également ménagé dans l'enveloppe, respectivement 41 à 44, avec le circuit de retour de fluide de refroidissement.

Dans le mode de réalisation représenté la partie sensiblement plane de la paroi de tuyère définie par les divers tronçons E_{AM}, E_{IM}, E_{IV}, E_{AV} sont munis (figures 1, 2 et 3) de nervures 45 de rigidification qui s'étendent dans les diverses chambres de refroidissement, l'épaisseur de la paroi de la tuyère étant relativement faible.

Plus précisément, lesdites nervures 45 sont, pour des facilités de réalisation et mise en place des séparateurs 33 à 36 qui doivent chevaucher ces nervures, orthogonales au plan de la tuyère contenant les génératrices de grand axe 6 (comme illustré par la figure 3), en étant parallèles entre elles (comme illustré par la figure 3) ou non.

La hauteur et l'épaisseur des nervures 45 peuvent être variables.

Les tronçons de tuyère T_{AM}, T_{IM}, T_{IV} et T_{AV} sont par exemple des pièces monoblocs en alliage de cuivre usinées par électro-érosion, cependant que chaque tronçon d'enveloppe E_{AM}, E_{IM}, E_{IV}, E_{AV} est réalisé également sous forme d'une pièce monobloc de section de préférence circulaire pour des questions de facilité de fabrication.

Chaque séparateur 33 à 36 est réalisé en deux demi-parties assemblées selon un plan de joint confondu avec celui contenant les génératrices de grand axe 6 de la tuyère (voir partie gauche de la figure 3).

Si la tuyère est symétrique par rapport audit plan contenant les génératrices 6, tous les séparateurs sont constitués de demi-parties symétriques. On verra plus loin le cas où la partie plane inférieure du divergent est munie en option, dans sa partie aval, d'une plaque froide ou d'une plaque chaude, ce qui contraint à modifier localement le séparateur et la ou les chambres de refroidissement.

Sur la figure 3 on a représenté, en coupe transversale suivant la ligne III-III des figures 1 et 2, la demi-partie supérieure du séparateur 35.

Celui-ci est dimensionné et conformé de façon à délimiter un intervalle 46 faible et calibré entre sa face tournée vers la paroi de tuyère et le tronçon T_{IV}. Des gorges 47 sont ménagées dans le séparateur 35 pour recevoir les nervures 45.

Le faible intervalle 46 n'existe qu'en regard de la paroi de tuyère, le séparateur étant en retrait substantiel vis à vis des collerettes 13 et 14 ainsi que vis à vis du tronçon d'enveloppe E_{IV}.

Des pions 48 sont interposés dans ces divers intervalles et calibrent ainsi l'épaisseur du film d'eau circulant dans l'intervalle 46.

La séparation entre les zones amont 31a et aval 31b de la chambre de refroidissement est délimitée par une partie en saillie 49 en contact avec une portée interne à génératrices parallèles à l'axe de la tuyère et de préférence cylindrique comme les autres portées, du tronçon d'enveloppe E_{IV}. Tous les séparateurs comportent une partie 49 analogue.

De préférence, comme représenté en 50 sur la figure 3, les angles de raccordement des nervures 45 avec la paroi de tuyère sont arrondis substantiellement pour des questions de réduction des pertes de charge du fluide de refroidissement.

Du fait de l'existence des retours d'extrémité 22 et 28, en saillie, contrairement aux retours 23, 24 et 25 et pour permettre la mise en place des séparateurs d'extrémités 33 et 36, chaque demi-partie de séparateur est elle-même réalisée en deux parties 33a, 33b et 36a, 36b, se mettant en place successivement et s'emboîtant grâce à des parties d'assemblage complémentaires 51.

Le montage des séparateurs 33 à 36 est tel que ceux-ci font corps avec les tronçons de tuyère et se déplacent en même temps qu'eux à l'intérieur de l'enveloppe externe de la tuyère, suite par exemple à la dilatation thermique de cette dernière, grâce aux portées de contact entre ladite enveloppe et l'ensemble tronçons de tuyère - séparateurs.

Ce dernier ensemble est fixé à l'enveloppe en un point situé à proximité immédiate de la couronne de montage 26.

Cette fixation axiale de la tuyère est assurée par une clavette annulaire 52, de préférence circulaire, engagée, d'une part, dans une gorge annulaire ménagée dans la partie 36b du séparateur et, d'autre part, dans une gorge annulaire ménagée dans le tronçon d'enveloppe E_{AV} entre ce dernier et ladite couronne 26.

Le calage latéral, c'est-à-dire en rotation de l'ensemble tronçons de tuyère-séparateurs dans l'enveloppe externe, est assuré par un pion radial 53 solidaire de la partie de séparateur 36b et engagé dans une boutonnière 54 parallèle à l'axe de la tuyère et ménagée dans le tronçon d'enveloppe E_{AV}.

Avec un tel montage, la dilatation sous la chaleur du nez de la tuyère est très faible puisqu'elle concerne la partie située en aval de la clavette 52. Cette dilatation est dans le sens de l'éloignement du nez de tuyère par rapport à la couronne 26.

La dilatation de la partie de tuyère située en amont de la clavette 52 est plus importante et absorbée sans problème par coulissement de l'ensemble tronçons de tuyère-séparateurs dans l'enveloppe externe, en direction de l'extrémité amont de la tuyère.

La clavette 52 étant interposée dans la zone aval 32b de la chambre de refroidissement, doit être munie de passages (non représentés) assurant la libre circulation du fluide de refroidissement dans ladite zone 32b, de part et d'autre de la clavette.

L'intérêt de réaliser la tuyère sous forme de plusieurs tronçons réside dans l'avantage de pouvoir changer le tronçon de tuyère usé, l'usure n'étant pas régulière sur toute les parties de la tuyère et de faciliter la fabrication, l'invention permettant d'utiliser les capacités actuelles des machines d'usinage par électro-érosion, du fait des dimensions pouvant être réduites des divers tronçons.

Les séparateurs et l'enveloppe externe sont réalisés par exemple en aluminium.

La figure 4 illustre une variante de réalisation d'une tuyère selon les figures 1 à 3, munie d'une plaque froide occupant une partie de la paroi inférieure sensiblement plane du divergent, à hauteur des deux derniers tronçons T_{IV} et T_{AV}.

Les séparateurs, chambres de refroidissement et tronçons d'enveloppe externes correspondants doivent être modifiés en conséquence.

Le divergent de la figure 4 est muni d'une plaque froide plane 55 de forme trapézoïdale (figure 2).

La plaque froide comprend une première plaque métallique 56 disposée dans la continuité de la paroi interne de la tuyère, fixée sur une seconde plaque métallique 57 et un circuit 58, agencé entre les deux plaques, de circulation d'un fluide, permettant de modifier et plus particulièrement abaisser le flux de chaleur disponible en sortie de tuyère.

Le circuit 58 est relié à des circuits extérieurs via des conduits ou collecteurs 59,60 traversant de manière étanche le tronçon d'enveloppe E_{IV}, la chambre de refroidissement (31a,31b) et le séparateur 35.

Les deux tronçons de tuyère T_{IV} et T_{AV} sont conformés notamment pour présenter un creux de réception de ladite plaque froide 55. Les chambres de refroidissement, séparateurs et tronçons d'enveloppe externe E_{IV} et E_{AV} sont également aménagés en conséquence.

Le mode de réalisation de la figure 4 illustre également la prévision d'une face frontale 61 de la tuyère, en partie inférieure, inclinée vers l'arrière en sorte que ladite face 61 forme avec l'axe 4 de la tuyère un angle inférieur à 90° permettant un réglage d'inclinaison négative de l'éprouvette d'essai en planche plane symbolisée en 62. Cette face 61 inclinée peut être prévue avec ou sans plaque froide 55.

Dans l'hypothèse où la tuyère serait trop refroidie, notamment pour certains types d'essai, on peut remplacer avantageusement la plaque 55 dite froide par une plaque dite chaude.

La figure 5 illustre partiellement une plaque chaude 63 substituée aux lieu et place de la plaque froide 55.

La plaque chaude 63 comprend une plaque 64 de mousse de silice disposée dans la continuité de la paroi interne de la tuyère et fixée, par exemple par collage, sur une semelle métallique 65, face contre face.

Des éléments 66 et 67 de fixation de la plaque 63 sont prévus aux lieu et place des collecteurs 59,60, assurant également l'étanchéité de la chambre de refroidissement traversée (31a, 31b) et le passage de conducteurs de systèmes de mesure de la température.

La plaque 63 forme en quelque sorte un écran local au système de refroidissement des tronçons de tuyère T_{IV} et T_{AV}, l'intervalle 46 où se forme le film mince de fluide de refroidissement étant, au droit de la plaque 63, comme de la plaque 55, plus éloigné de la paroi interne de la tuyère.

L'invention a été décrite en référence à une tuyère de type superelliptique à divergent relativement aplati, mais il est évident que les dispositions technologiques essentielles de l'invention, telles, entre autres, que la réalisation du divergent en tronçons pourvus chacun d'un circuit indépendant de refroidissement par film liquide mince circulant à grande vitesse, de l'ordre de 20 m/s par exemple, d'amont en aval, ce qui améliore le coefficient de convection, ou que le montage glissant de l'ensemble tuyère-séparateurs à l'intérieur d'une enveloppe externe fixe, pourraient être étendues à des tuyères à divergent de longueur relativement importante par rapport au diamètre du col et d'autres formes, par exemple de section superelliptique moins aplatie que la section illustrée par la figure 3, voire de section dite carrée ou circulaire (tuyère axisymétrique) ou encore semi-circulaire.

Le refroidissement de la tuyère, qui peut être modulé grâce aux divers circuits indépendants, permet un régime permanent d'écoulement en l'absence d'usure des pièces. Il est à noter que la pressurisation des circuits de fluide de refroidissement peut-être asservie à la pression génératrice fournie par le générateur, en particulier de plasma, dans la limite par exemple d'un écart de pression prédéterminé.

Les séparateurs décrits et représentés ci-dessus ont été conçus pour limiter les pertes de charge en créant un étranglement du flux de fluide de refroidissement au plus près de la face à refroidir, la paroi de la tuyère, et sous forme d'une pellicule mince bien calibrée en épaisseur. Leurs formes et dimensions pourront bien entendu être adaptées à celles des chambres de refroidissement, à celles des tronçons d'enveloppe et à la prévision d'éventuels accessoires tels que lesdites plaques froide ou chaude, des sondes de mesure, etc...

Le nombre de tronçons de tuyère peut être bien sûr supérieur ou inférieur à quatre. L'enveloppe externe peut éventuellement être réalisée d'une seule pièce et non plus en tronçons, ou en deux demi-enveloppes assemblées de préférence selon un plan contenant les génératrices de grand axe 6 de la tuyère.

## Revendications

1. Tuyère modulaire à refroidissement par film d'eau, notamment pour essais à haute température d'éprouvettes ou analogues, du type comprenant un divergent (3) de longueur relativement importante par rapport au diamètre du col (2) et, en particulier, de section aplatie du genre superelliptique ou analogue, caractérisée en ce qu'elle est constituée d'un tronçon métallique (T_{AM}) comportant le convergent (1), le col (2) et le début du divergent (3) et d'un ou plusieurs tronçons de divergent (T_{IM}, T_{IV}, T_{AV}) également métallique, les divers tronçons étant assemblés bout à bout, et en ce que la paroi externe de chaque tronçon de tuyère est refroidie indépendamment par un film mince d'eau ou autre fluide de refroidissement approprié, circulant à grande vitesse et confiné contre ladite paroi par un séparateur (33 à 36) de forme appropriée, l'ensemble des tronçons de tuyère et des séparateurs associés étant enfermés dans une enveloppe externe fixe (E_{AM}, E_{IM}, E_{IV}, E_{AV}), coaxiale à la tuyère et définissant au droit de chaque tronçon une chambre (29 à 32) de circulation du fluide de refroidissement indépendante dans laquelle est disposé ledit séparateur, l'agencement étant tel qu'un jeu selon l'axe longitudinal dudit ensemble vis à vis de ladite enveloppe externe est autorisé en vue d'absorber la dilatation thermique de la tuyère.

2. Tuyère suivant la revendication 1, caractérisée en ce que l'enveloppe externe est constituée d'autant de tronçons (E_{AM}, E_{IM}, E_{IV}, E_{AV}) que de tronçons de tuyère (T_{AM}, T_{IM}, T_{IV}, T_{AV}) et les tronçons de tuyère, une fois assemblés, définissent, aux deux extrémités et aux jonctions inter-tronçons, des collerettes radiales (7, 9 à 15, 18) en appui glissant contre des parois internes à génératrices parallèles à l'axe de la tuyère, ménagées dans les tronçons correspondants (E_{AM}, E_{IM}, E_{IV}, E_{AV}) de l'enveloppe.

3. Tuyère suivant la revendication 1 ou 2, caractérisée en ce que la solidarisation de l'ensemble rigide des tronçons de tuyère (T_{AM}, T_{IM}, T_{IV}, T_{AV}) vis à vis de l'enveloppe (E_{AM}, E_{IM}, E_{IV}, E_{AV}) est assurée au droit du tronçon de l'extrémité aval (T_{AV}).

4. Tuyère suivant l'une des revendications 1 à 3, caractérisée en ce que chaque chambre (29 à 32) de circulation du fluide de refroidissement comporte un séparateur en deux demi-parties (33 à 36) mobile axialement en même temps que le tronçon de tuyère considéré (T_{AM}, T_{IM}, T_{IV}, T_{AV}), grâce à des pions de calage (48) interposés entre lui et, d'une part, les parois radiales desdites collerettes (7, 9 à 15, 18) des tronçons de tuyère et, d'autre part, les tronçons d'enveloppe respectifs, lesdits pions (48) conférant une épaisseur constante déterminé audit film mince (46) de fluide de refroidissement, essentiellement au droit de la paroi interne de chaque tronçon de tuyère, chaque tronçon d'enveloppe (E_{AM}, E_{IM}, E_{IV}, E_{AV}) étant muni des arrivées (37) et sorties (41) appropriées de fluide de refroidissement.

5. Tuyère suivant la revendication 4, caractérisée en ce que la circulation du fluide de refroidissement dans chaque chambre (29 à 32) se fait de l'amont vers l'aval au droit de la paroi de la tuyère.

6. Tuyère suivant la revendication 4 ou 5, caractérisée en ce que chaque chambre de refroidissement (29 à 32) est alimentée indépendamment en fluide à température et vitesse de circulation contrôlées, la pressurisation des circuits de refroidissement étant éventuellement asservie à la pression génératrice fournie par le générateur alimentant la tuyère.

7. Tuyère suivant l'une des revendications 1 à 6, caractérisée en ce que la solidarisation de l'ensemble des tronçons de tuyère (T_{AM}, T_{IM}, T_{IV}, T_{AV}) vis à vis de l'enveloppe externe (E_{AM}, E_{IM}, E_{IV}, E_{AV}), au droit du tronçon d'extrémité aval (T_{AV}), est obtenue par une clavette annulaire (52) interposée entre le tronçon aval de l'enveloppe (E_{AV}) et le séparateur associé (36), des passages étant ménagés dans ladite clavette (52) pour la circulation du fluide de refroidissement, le calage latéral de l'ensemble des tronçons de tuyère et de leurs séparateurs associés, vis à vis de l'enveloppe, étant assuré par un pion (53) solidaire du séparateur de l'extrémité aval (36), engagé dans une boutonnière (54) parallèle à l'axe de la tuyère, ménagée dans la paroi interne du tronçon d'enveloppe considéré (E_{AV}).

8. Tuyère suivant l'une des revendications 1 à 7, caractérisée en ce que, pour avoir une meilleure étanchéité entre la tuyère et son enveloppe, aux deux extrémités de l'ensemble, le pourtour des collerettes (7,18) d'extrémité de la tuyère sont avantageusement pourvus d'un retour interne (8,19) augmentant la surface de contact avec les parois internes réceptrices de l'enveloppe, des joints d'étanchéité étant disposés au droit de ladite surface de contact et les séparateurs (33,36) des deux tronçons d'extrémité sont réalisés en deux parties (33a,33b ; 36a,36b) s'emboîtant pour permettre l'engagement du séparateur sous lesdits retours (8,19).

9. Tuyère suivant l'une des revendications 1 à 8, caractérisée en ce que la paroi externe des tronçons de tuyère (T_{AM}, T_{IM}, T_{IV}, T_{AV}) est munie, au moins au droit des éventuelles parties sensiblement planes, de nervures de raidissage (45) chevauchées par les séparateurs (33 à 36) qui sont conformés à cet effet.

10. Tuyère suivant l'une des revendications 1 à 9, caractérisée en ce que la face frontale inférieure (61) du nez de la tuyère forme, avec une paroi interne sensiblement plane correspondante du divergent, un angle inférieur à 90° pour donner éventuellement aux plaques d'essai du type "planche plane" (62) une incidence négative.

11. Tuyère suivant l'une des revendications 1 à 10, caractérisée en ce qu'elle comporte, dans une partie sensiblement plane du divergent, à son extrémité aval, une plaque amovible de régulation thermique locale (55,63), disposée dans la continuité de ladite partie plane, sur le tronçon d'extrémité aval (T_{AV}) de la tuyère et éventuellement du tronçon précédent.

12. Tuyère suivant la revendication 11, caractérisée en ce que la plaque est une plaque dite froide, destinée à accroître le refroidissement, constituée de deux plaques métalliques (56,57) assemblées, définissant entre elles un circuit (58) de circulation d'un fluide, notamment de refroidissement, relié à des circuits extérieurs via des collecteurs (59,60) traversant de manière étanche l'une des chambres de refroidissement (31a,31b), son séparateur (35) et l'enveloppe externe (E_{IV}).

13. Tuyère suivant la revendication 11, caractérisée en ce que la plaque est une plaque dite chaude, destinée à réduire le refroidissement, constituée d'une plaque de mousse de silice (64) et d'une semelle métallique (65), les deux plaques étant assemblées face à face et munies de systèmes de mesure de la température.

14. Tuyère suivant l'une des revendications 1 à 13, caractérisée en ce que les tronçons de tuyère (T_{AM}, T_{IM}, T_{IV}, T_{AV}) sont réalisés d'un seul bloc, en alliage de cuivre et par usinage par électro-érosion.

## Claims

1. Modular nozzle with water-film cooling, notably for the high-temperature testing of test pieces or the like, of the type comprising a divergent tube (3) of relatively great length compared with the diameter of the neck (2) and, in particular, with a flattened cross section of the superelliptic type or the like, characterised in that it consists of a metallic section (T_{AM}) including the convergent tube (1), the neck (2) and the start of the divergent tube (3) and one or more sections of divergent tube (T_{IM}, T_{IV}, T_{AV}), also metallic, the various sections being connected end to end, and in that the external wall of each nozzle section is cooled independently by a thin film of water or other suitable cooling fluid, circulating at high speed and confined against the said wall by a separator (33 to 36) of suitable shape, the assembly consisting of the nozzle sections and associated separators being enclosed in a fixed outer casing (E_{AM}, E_{IM}, E_{IV}, E_{AV}), coaxial with the nozzle and defining, in line with each section, an independent cooling fluid circulation chamber (29 to 32) in which the said separator is disposed, the arrangement being such that play along the longitudinal axis of the said assembly vis-a-vis the said outer casing is allowed for the purpose of absorbing the thermal expansion of the nozzle.

2. Nozzle according to Claim 1, characterised in that the outer casing is formed by as many lengths (E_{AM}, E_{IM}, E_{IV}, E_{AV}) as there are sections of nozzle (T_{AM}, T_{IM}, T_{IV}, T_{AV}), and the nozzle sections, once assembled, define, at the two ends and at the junctions between sections, radial collars (7, 9 to 15, 18) in sliding contact against internal walls with generators parallel to the axis of the nozzle, provided in the corresponding sections (E_{AM}, E_{IM}, E_{IV}, E_{AV}) of the casing.

3. Nozzle according to Claim 1 or 2, characterised in that the securing of the rigid assembly of the nozzle sections (T_{AM}, T_{IM}, T_{IV}, T_{AV}) vis-a-vis the casing (E_{AM}, E_{IM},, E_{IV}, E_{AV}) is provided with respect to the section at the downstream end (T_{AV}).

4. Nozzle according to one of Claims 1 to 3, characterised in that each cooling fluid circulation chamber (29 to 32) has a separator in two half-parts (33 to 36) able to move axially at the same time as the nozzle section in question (T_{AM}, T_{IM}, T_{IV}, T_{AV}), by means of wedging studs (48) interposed between it and, on the one hand, the radial walls of the said collars (7, 9 to 15, 18) on the nozzle sections and, on the other hand, the respective casing sections, the said studs (48) conferring a given constant thickness on the said thin film (46) of cooling fluid, essentially opposite the internal wall of each nozzle section, each casing section (E_{AM}, E_{IM}, E_{IV}, E_{AV}) being provided with suitable cooling fluid inlets (37) and outlets (41).

5. Nozzle according to Claim 4, characterised in that the circulation of the cooling fluid in each chamber (29 to 32) takes place from upstream to downstream opposite the wall of the nozzle.

6. Nozzle according to Claim 4 or 5, characterised in that each cooling chamber (29 to 32) is fed independently with fluid at a controlled temperature and circulation rate, the pressurisation of the cooling circuits optionally being made dependent on the generating pressure supplied by the generator feeding the nozzle.

7. Nozzle according to one of Claims 1 to 6, characterised in that the securing of all the nozzle sections (T_{AM}, T_{IM}, T_{IV}, T_{AV}) vis-a-vis the outer casing (E_{AM}, E_{IM}, E_{IV}, E_{AV}), opposite the downstream end section (T_{AV}), is obtained by means of an annular key (52) interposed between the downstream section of the casing (E_{AV}) and the associated separator (36), passages being formed in the said key (52) for the circulation of the cooling fluid, the lateral wedging of the set of nozzle sections and their associated separators, vis-a-vis the casing, being provided by a stud (53) secured to the separator at the downstream end (36), engaged in an aperture (54) parallel to the axis of the nozzle, formed in the internal wall of the casing section in question (E_{AV}).

8. Nozzle according to one of Claims 1 to 7, characterised in that, in order to have a better seal between the nozzle and its casing, at the two ends of the assembly, the periphery of the end collars (7, 18) of the nozzle are advantageously provided with an internal return (8, 19) increasing the surface of contact with the internal receiving walls of the casing, sealing joints being disposed opposite the said contact surface, and the separators (33, 36) of the two end sections are produced in two parts (33a, 33b; 36a, 36b) fitting together to allow engagement of the separator under the said returns (8, 19).

9. Nozzle according to one of Claims 1 to 8, characterised in that the external wall of the nozzle sections (T_{AM}, T_{IM}, T_{IV}, T_{AV}) is provided, at least opposite any substantially plane parts, with stiffening ribs (45) straddled by the separators (33 to 36), which are shaped for this purpose.

10. Nozzle according to one of Claims 1 to 9, characterised in that the lower front face (61) of the nose of the nozzle forms, with the corresponding substantially plane internal wall of the divergent tube, an angle of less than 90° in order if necessary to give the test plates of the "plane plate" type (62) a negative incidence.

11. Nozzle according to one of Claims 1 to 10, characterised in that it includes, in a substantially plane part of the divergent tube, at its downstream end, a removable local thermal regulation plate (55, 63), disposed in line with the said plane part, on the downstream end section (T_{AV}) of the nozzle and optionally the preceding section.

12. Nozzle according to Claim 11, characterised in that the plate is a so-called cold plate, designed to increase the cooling, consisting of two metal plates (56, 57) connected together, defining between them a circuit (58) for the circulation of a fluid, notably for cooling, connected to external circuits via manifolds (59, 60) passing in a fluidtight manner through one of the cooling chambers (31a, 31b), its separator (35) and the outer casing (E_{IV}).

13. Nozzle according to Claim 11, characterised in that the plate is a so-called hot plate, designed to reduce the cooling, consisting of a silica foam plate (64) and a metal sole plate (65), the two plates being assembled face to face and provided with systems for measuring the temperature.

14. Nozzle according to one of Claims 1 to 13, characterised in that the nozzle sections (T_{AM}, T_{IM}, T_{IV}, T_{AV}) are produced in a single block, made from copper alloy, and by working by electroerosion.

## Patentansprüche

1. Modulare Düse mit Wasserfilmkühlung, insbesondere zur Hochtemperaturprüfung von Probekörpern od.dgl., eines Typs umfassend ein divergierendes Teil (3) einer Länge relativ groß in bezug auf den Durchmesser der Verengung (2) und insbesondere von abgeflachtem Querschnitt superelliptischer Art od.dgl., dadurch gekennzeichnet, daß sie aus einem metallischen Abschnitt (T_{AM}) umfassend den konvergenten Teil (1), die Verengung (2) und den Beginn des divergenten Teils (3) und einem oder mehreren divergenten, ebenfalls metallischen Abschnitten (T_{IM}, T_{IV}, T_{AV}) gebildet wird, wobei die verschiedenen Abschnitte aneinandergereiht verbunden sind, und daß die Außenwandung jedes Düsenabschnitts unabhängig durch einen dünnen Film aus Wasser oder einer anderen geeigneten Kühlflüssigkeit gekühlt ist, die mit großer Geschwindigkeit zirkuliert und gegen besagte Wandung durch ein Separierteil (33 bis 36) geeigneter Form eingeschlossen ist, wobei die Gesamtheit von Düsenabschnitten und die zugehörigen Separierteile von einem festen äußeren Mantel (E_{AM}, E_{IM}, E_{IV}, E_{AV}), der koaxial zur Düse ist und am Ort jedes Abschnitts eine Kammer (29 bis 32) zum unabhängigen Zirkulieren der Kühlflüssigkeit definiert, in der besagtes Separierteil angeordnet ist, umschlossen sind, wobei die Anordnung derart ist, daß Spiel in Richtung der Längsachse besagter Gesamtheit gegenüber besagtem äußerem Mantel zur Aufnahme der thermischen Dilatation der Düse gestattet ist.

2. Düse nach Anspruch 1, dadurch gekennzeichnet, daß der äussere Mantel aus so vielen Abschnitten (E_{AM}, E_{IM}, E_{IV}, E_{AV}) gebildet wird, wie es Düsenabschnitte (T_{AM}, T_{IM}, T_{IV}, T_{AV}) gibt, und die Düsenabschnitte, einmal zusammengesetzt, an beiden Enden und an den Abschnittsverbindungsstellen radiale Flansche (7, 9 bis 15, 18) definieren, die sich gleitend gegen parallel zur Düsenachse erstreckende Innenwandungen, die in den entsprechenden Abschnitten (E_{AM}, E_{IM}, E_{IV}, E_{AV}) des Mantels angebracht sind, abstützen.

3. Düse nach Anspruch 1 oder 2, dadurch gekennzeichnet, daß die Befestigung der starren Gesamtheit der Düsenabschnitte (T_{AM}, T_{IM}, T_{IV}, T_{AV}) gegenüber dem Mantel (E_{AM}, E_{IM}, E_{IV}, E_{AV}) an dem stromabwärtigen Endabschnitt (T_{AV}) vorgenommen ist.

4. Düse nach einem der Ansprüche 1 bis 3, dadurch gekennzeichnet, daß jede Kammer (29 bis 32) zur Kühlflüssigkeitszirkulation ein Separierteil aus zwei Halbteilen (33 bis 36) enthält, das zur gleichen Zeit wie die zugehörigen Düsenabschnitte (T_{AM}, T_{IM}, T_{IV}, T_{AV}) aufgrund von Verkeilungen (48), die zwischen diesen und einerseits den radialen Wandungen besagter Flansche (7, 9 bis 15, 18) der Düsenabschnitte und andererseits den entsprechenden Mantelabschnitten angeordnet sind, axial beweglich ist, wobei besagte Verkeilungen (48) dem dünnen Film (46) aus Kühlflüssigkeit im wesentlichen an der Innenwand jedes Düsenabschnitts eine vorbestimmte konstante Stärke verleihen, wobei jeder Mantelabschnitt (E_{AM}, E_{IM}, E_{IV}, E_{AV}) mit geeigneten Zuläufen (37) und Austritten (41) für Kühlflüssigkeit versehen ist.

5. Düse nach Anspruch 4, dadurch gekennzeichnet, daß die Zirkulation der Kühlflüssigkeit in jeder Kammer (29 bis 32) an der Düsenwandung von stromaufwärts nach stromabwärts erfolgt.

6. Düse nach Anspruch 4 oder 5, dadurch gekennzeichnet, daß jede Kühlkammer (29 bis 32) unabhängig mit Flüssigkeit einer gesteuerten Temperatur und Zirkulationsgeschwindigkeit versorgt wird, wobei das Aufdrücken von Kühlkreisen gegebenenfalls gesteuert wird von dem Druck, der durch den die Düse versorgenden Generator geliefert wird.

7. Düse nach einem der Ansprüche 1 bis 6, dadurch gekennzeichnet, daß die Befestigung der Gesamtheit von Düsenabschnitten (T_{AM}, T_{IM}, T_{IV}, T_{AV}) gegenüber dem äußeren Mantel (E_{AM}, E_{IM}, E_{IV}, E_{AV}) am stromabwärtigen Endabschnitt (T_{AV}) durch einen Ringkeil (52) erhalten wird, der zwischen dem stromabwärtigen Mantelabschnitt (E_{AV}) und dem zugehörigen Separierteil (36) angeordnet ist, wobei in besagtem Ringkeil (52) zur Kühlflüssigkeitszirkulation Durchtritte angebracht sind, wobei die seitliche Verkeilung der Gesamtheit von Düsenabschnitten und zugehörigen Separierteilen gegenüber dem Mantel durch einen Keil (53) sichergestellt wird, der mit dem Separierteil (36) am stromabwärtigen Ende fest verbunden ist und sich in eine sich parallel zur Düsenachse erstreckende Aussparung (54) erstreckt, die an der Innenwand des entsprechenden Mantelabschnitts (E_{AV}) angebracht ist.

8. Düse nach einem der Ansprüche 1 bis 7, dadurch gekennzeichnet, daß für eine verbesserte Dichtigkeit zwischen der Düse und ihrem Mantel an beiden Enden der Gesamtheit der Außenumfang von Endflanschen (7, 18) der Düse verteilhaft mit inneren Rücksprüngen (8, 19) versehen ist, um die Kontaktfläche mit den inneren Aufnahmewandungen des Mantels zu vergrößern, wobei an besagten Kontaktflächen Dichtungen angeordnet sind, und die Separierteile (33, 36) von beiden Endabschnitten aus zwei Teilen (33a, 33b; 36a, 36b) realisiert sind, die ineinandergreifen, um ein Untergreifen unter besagte Rücksprünge (8, 19) zu ermöglichen.

9. Düse nach einem der Ansprüche 1 bis 8, dadurch gekennzeichnet, daß die Außenwandung der Düsenabschnitte (T_{AM}, T_{IM}, T_{IV}, T_{AV}) wenigstens an der Stelle von gegebenenfalls im wesentlichen planen Abschnitten mit Versteifungsrippen (45) versehen ist, die von den Separierteilen (33 bis 36), die zu diesem Zweck korrespondierend sind, übergriffen werden.

10. Düse nach einem der Ansprüche 1 bis 9, dadurch gekennzeichnet, daß die untere Stirnseite (61) der Nase der Düse mit einer im wesentlichen planen Innenwandung entsprechend dem konvergierenden Teil einen Winkel kleiner als 90° bildet, um gegebenenfalls den Probeplatten vom Typ "plane Platte" (62) einen negativen Einfall zu geben.

11. Düse nach einem der Ansprüche 1 bis 10, dadurch gekennzeichnet, daß sie in einem im wesentlichen ebenen Abschnitt des divergierenden Teils an seinem stromabwärtigen Ende eine auswechselbare Platte (55, 63) zur lokalen Wärmeregulierung aufweist, die in Fortsetzung des besagten planen Abschnitts auf dem stromabwärtigen Endabschnitt (T_{AV}) der Düse und gegebenenfalls des vorhergehenden Abschnitts angeordnet ist.

12. Düse nach Anspruch 11, dadurch gekennzeichnet, daß die Platte eine sogenannte kalte Platte, bestimmt zum Vergrößern der Kühlung, ist, die aus zwei zusammengesetzten Metallplatten (56, 57) gebildet wird, die zwischen sich einen Zirkulationskreis (58) für Flüssigkeit insbesondere zum Kühlen definieren, der mit äußeren Kreisen über Sammler (59, 60) verbunden ist, die einer der Kühlkammern (31a, 31b), ihr Separierteil (35) und den Außenmantel (E_{IV}) abgedichtet durchqueren.

13. Düse nach Anspruch 11, dadurch gekennzeichnet, daß die Platte eine sogenannte heiße Platte, bestimmt zum Reduzieren der Abkühlung, ist, die aus einem Siliciumdioxidschaum (64) und einer metallischen Fußplatte (65) gebildet wird, wobei beide Platten aneinandergrenzend zusammengefügt und mit Temperaturmeßsystemen versehen sind.

14. Düse nach einem der Ansprüche 1 bis 13, dadurch gekennzeichnet, daß die Düsenabschnitte (T_{AM}, T_{IM}, T_{IV}, T_{AV}) aus einem einzigen Block aus einer Kupferlegierung durch Elektroerosionsbearbeitung realisiert sind.
